# EUROPÄISCHE PATENTSCHRIFT

(11) **EP 0 828 267 B1**
(45) Veröffentlichungstag und Bekanntmachung des Hinweises auf die Patenterteilung: **05.01.2000**
(21) Anmeldenummer: 97111531.6
(22) Anmeldetag: 08.07.1997
(51) Int. Cl.: H01H 3/00

(54) **Schutzschalter mit Zwangstrennung**
Circuit breaker with forced opening
Disjoncteur avec commande d'ouverture positive

(30) Priorität: 12.08.1996 DE 19632462
(43) Veröffentlichungstag der Anmeldung: 11.03.1998
(73) Patentinhaber: HEINRICH KOPP AG, D-63796 Kahl (DE)
(72) Erfinder: Flohr, Peter, 63796 Kahl am Main (DE)
(74) Vertreter: Reinhard - Skuhra - Weise & Partner

(56) Entgegenhaltungen:
- DE-A- 3 823 098
- DE-A- 4 337 254

## Beschreibung

Die Erfindung betrifft einen Fehlerstromschutzschalter mit einem Ein- und Ausgangsklemmen aufweisenden Gehäuse, in dem eine Funktionskette aus einem Summenstromwandler, einem Auslöserelais sowie einer Schaltkinematik für Kontaktanordnungen vorgesehen sind, wobei jede Kontaktanordnung einen elektrisch leitenden, schwenkbar gelagerten Kontakthebel, der leitend mit einer Ausgangsklemme verbunden ist, sowie einen stationären Gegenkontakt aufweist.

Derartige Fehlerstromschutzschalter, wie z.B. in DE-A-3823098 beschrieben, haben die Aufgabe, einen Schutz vor zu hohen Berührungsspannungen sowie einen Brand schutz zu liefern. Hierzu bedarf es einer großen Zuverlässigkeit bei hoher Empfindlichkeit. Andererseits ist die verfügbare Auslöseleistung bei derartigen Fehlerstromschutzschaltern, die durch den tatsächlich zur Erde fließenden Fehlerstrom bestimmt wird, nur in der Größenordnung von einigen 10 µm VA. Aufgrund dieser geringen Auslöseleistung besteht insbesondere bei Langzeiteinsatz das Problem, daß es zu Auslöseversagen kommen kann. Zwar besitzt üblicherweise jeder Fehlerstromschutzschalter eine Prüftaste, mit der die Funktion des Schaltgerätes turnusmäßig geprüft werden kann, um rechtzeitig im Bedarfsfall den Fehlerstromschutzschalter durch einen neuen zu ersetzen. Hierzu sind jedoch regelmäßige Prüfungen und damit verbunden Prüfkosten und gegebenenfalls Geräteabschaltungen bei Funktionsprüfungen verbunden.

Hinzu kommt als weiterer Nachteil, daß bei einem umfangreichen Feldtest der Berufsgenossenschaft etwa 4% der geprüften Fehlerstromschutzschalter ihre Schutzfunktion nicht erfüllten, weil ein Bauteil der Funktionskette im Langzeiteinsatz versagte. Ein derartiger Ausfall ist angesichts der hohen Sicherheitsanforderungen nicht tolerierbar, und es besteht das Bedürfnis nach Schaffung eines Fehlerstromschutzschalters, der zuverlässig im Fehlerfall immer auslöst.

Der Erfindung liegt demgemäß die Aufgabe zugrunde, einen Fehlerstromschutzschalter der eingangs genannten Gattung derart weiterzubilden, daß bei Fließen eines Fehlerstroms trotz Versagens eines Bauteils der Funktionskette eine zuverlässige Trennfunktion realisiert wird.

Erfindungsgemäß wird diese Aufgabe durch die im Patentanspruch 1 gekennzeichneten Merkmale gelöst. Bevorzugte Merkmale, die die Erfindung vorteilhaft weiterbilden, sind den nachgeordneten Patentansprüchen zu entnehmen.

Gemäß der Erfindung ist vorteilhaft die Anordnung derart getroffen, daß jeder schwenkbare Kontakthebel an einer Schwenkachse aus einem elektrisch isolierenden Werkstoff gelagert ist, die nur im Schwenkhebellagerbereich elektrisch leitend ist und die bei Auftreten eines Fehlerstroms und gleichzeitigem Versagen eines Bauteils der Funktionskette axial zur Trennung der elektrischen Verbindung im Schwenkhebellagerbereich verlagerbar ist.

Durch die erfindungsgemäße Lösung wird vorteilhaft in elektrischen Anlagen eine Zuverlässigkeit der Schutzschaltgeräte erreicht, die bisher eine Illusion zu sein schien. Zudem brauchen erfindungsgemäß aufgebaute Fehlerstromschutzschalter keine Prüftaste, da kein Prüfstromkreis mehr benötigt wird.

Von Vorteil ist ferner, daß die erfindungsgemäßen Maßnahmen sich in kompakter kleiner Bauform realisieren lassen, wodurch die Möglichkeit eröffnet ist, die erfindungsgemäße Weiterbildung mit den Merkmalen des kennzeichnenden Anspruchs 1 auch in bereits bekannten Fehlerstromschutzschaltern und deren Gehäusen unterzubringen, weil kein zusätzlicher Platzbedarf und Montageaufwand für die Installation erforderlich ist.

Von Vorteil ist weiterhin, daß aufgrund der erzielbaren Zuverlässigkeit keine turnusmäßige Prüfung, beispielsweise seitens des Technischen Überwachungsvereins, mehr nötig ist und damit Prüfkosten gespart werden können.

Die bei der Erfindung vorgesehene axiale Verlagerung kann nach allen bekannten mechanischen und elektromechanischen Prinzipien vorgenommen werden. Von besonderem Vorteil ist es hinsichtlich Baugröße und Ansprechempfindlichkeit, wenn über die axiale Verlagerung eine elektrisch zündbare Treibladung vorgesehen ist, wobei die Treibladung bevorzugt an einem stirnseitigen Ende der Schwenkachse angreift.

Gemäß einer bevorzugten Ausgestaltung der Erfindung ist die Schwenkachse quergeteilt, wobei an den zueinander weisenden Enden der Schwenkachse jeweils ein hälftiger Treibladungs-Aufnahmeabschnitt gebildet ist und wobei vorzugsweise die Aufnahmeabschnitte an einem rohrförmigen Element geführt sind, in dem die Treibladung angeordnet ist und das eine vorzugsweise mittige Wandbohrung für den Eintritt einer elektrischen Zündeinrichtung aufweist, wobei bei Zündung der Treibladung an beiden Enden die Achsabschnitte zur axialen Auseinanderverschiebung beaufschlagbar sind.

Für das Prüfen des Versagens von Bauteilen der Funktionskette ist bevorzugt ein Zeitglied vorgesehen, das die elektrische Zündeinrichtung steuert.

Aufgrund der erfindungsgemäßen Ausgestaltung der Erfindung wird vorteilhaft erreicht, daß der Fehlerstromschutzschalter bei Fließen eines Fehlerstroms in gewohnter Weise auslöst. Versagt nun ein Bauteil in der Funktionskette in der Form, daß die durch das Zeitglied vorgegebene Auslösezeit überschritten wird, erfolgt eine elektrische Zündung der Treibladung durch die elektrische Zündeinrichtung mit der Folge, daß sämtliche bisher elektrisch leitend ausgebildeten Schwenkhebellagerbereiche aufgrund der axialen Verlagerung der Schwenkachse zwangsläufig getrennt werden, weil die Schwenkhebel nunmehr nur noch an einem elektrisch isolierten Teil der Schwenkachse anliegen und damit eine leitende Verbindung zur Ausgangsklemme unterbrochen ist. Dabei ist die Anordnung so getroffen, daß die Schwenkachse mit ihren leitenden Abschnitten nach Art eines Schalters wirkt. Dabei wird in vorteilhafter Weise auch der Fehlermöglichkeit "verschweißter Kontakte" Rechnung getragen, weil eine Zwangstrennung nicht in deren Kontaktbereich erfolgt.

Wenn die Schwenkachse etwa in der Mitte des Schaltgerätes geteilt ist, ist es in günstiger Weise möglich, an der Trennstelle die Treibladung unterzubringen, wobei hierfür verstärkte Enden zur Bildung der Treibladungs-Aufnahmeabschnitte vorgesehen sind, die den Treibsatz allseitig umfassen und in der Ausgangsstellung zwei Hälften einer geschlossenen Aufnahmekammer für die Treibladung bilden. Bei Zündung werden die beiden Hälften der Aufnahmekammerabschnitte und damit der Schwenkachse in axialer Richtung voneinander wegbewegt, wobei vorteilhaft die dafür erforderliche Energie der Treibladung nur gering zu sein braucht, da es nur erforderlich ist, die Reibungskraft in dem Bereich der Kontaktanordnungen zu überwinden. Nach erfolgter Zwangstrennung ist dann sicher eine Unterbrechung des Stromkreises erreicht, ohne daß die Gefahr einer mißbräuchlichen Wiedereinschaltung des Schaltgerätes gegeben ist.

Nachfolgend wird die Erfindung anhand eines Ausführungsbeispiels näher erläutert. Es zeigen:
- Fig. 1: eine teilweise weggeschnittene Seitenansicht eines Ausführungsbeispiels eines Fehlerstromschutzschalters gemäß der Erfindung;
- Fig. 2: eine Seitenansicht in Fig. 1 von links, wobei der Bereich der Schwenkhebellagerung und der Schwenkachse geschnitten ist; und
- Fig. 3: eine Schnittansicht gemäß Fig. 2, jedoch nach ausgelöster Treibladung.

In Fig. 1 ist eine schematisierte Seitenansicht des Fehlerstromschutzschalters 10 dargestellt, der ein Gehäuse 11 besitzt, an dem eine Eingangsklemme 12 und eine Ausgangsklemme 13 zum Anschluß vor der elektrischen Leitung vorgesehen ist. Für das manuelle Betätigen des Fehlerstromschutzschalters 10 ist ein Schaltknebel 13 vorgesehen, von dem beabstandet eine Prüftaste 14 aus dem Gehäuse 11 herausragt.

In dem Gehäuse 11 ist in nicht dargestellter Weise eine Funktionskette aus einem Summenstromwandler, einem Auslöserelais sowie einer Schaltkinematik für Schaltkontaktanordnungen vorgesehen. Fig. 1 zeigt im Schnitt eine Kontaktanordnung 15 mit einem stationären Kontakt 16 und einem elektrisch leitenden Kontakthebel 17 mit Anlagekontakt 18 sowie einen Lagerbereich 19, bei dem, wie Fig. 2 zu entnehmen ist, der Kontakthebel 17 auf einer Schwenkachse 20 gelagert ist. Die Schwenkachse 20 besteht aus einem elektrisch isolierenden Werkstoff und ist im Bereich der in Fig. 2 gezeigten Lagerbereiche mit elektrisch leitenden Abschnitten 21 gebildet, die eine elektrisch leitende Verbindung zu einer mit der Ausgangsklemme 13 verbundenen Schwenkachsenlagerung 22 bildet.

Wie näher aus Fig. 2 ersichtlich, ist die Schwenkachse hälftig geteilt und besteht aus einem linken Abschnitt 23 und einem rechten Abschnitt 24. Im Teilungsbereich besitzen die zueinander weisenden Enden der Schwenkachse hälftige Aufnahmekammern 25 bzw. 26, die auf einem rohrförmigen Element 27 geführt sind. Das rohrförmige Element 27 dient gleichzeitig zur Aufnahme einer Treibleitung 28, die bei elektrischer Zündung mittels einer nicht dargestellten Zündeinrichtung, die durch eine mittige Wandbohrung 29 des rohrförmigen Elements 27 erfolgt, aus den seitlichen Rohröffnungen auf die Aufnahmekammerabschnitte 25 und 26 wirkt, wie in Fig. 3 dargestellt.

Fig. 3 zeigt den in Fig. 2 gezeigten Teil des Fehlerstromschutzschalters 10 nach Auslösung, wobei die nicht dargestellte elektrische Zündeinrichtung über ein ebenfalls nicht dargestelltes Zeitglied gesteuert wird, das für das Prüfen des Versagens von Bauteilen der Funktionskette vorgesehen ist. Aus Fig. 3 ist erkennbar, daß nach Zündung die Lagerbereiche 19 der Kontakthebel 17 sich nicht mehr im leitenden Kontakt mit den elektrisch leitenden Abschnitten 21, sondern nur noch mit den an diesen anschließenden Abschnitten 23 bzw. 24 aus einem elektrisch isolierenden Werkstoff befinden. Hierdurch wird schnell und wirksam eine Zwangstrennung erreicht.

## Patentansprüche

1. Fehlerstromschutzschalter (10) mit einem Ein- und Ausgangsklemmen (12 bzw. 13) aufweisenden Gehäuse (11), in dem eine Funktionskette aus einem Summenstromwandler, einem Auslöserelais sowie einer Schaltkinematik für Kontaktanordnungen (15) vorgesehen sind, wobei jede Kontaktanordnung (15) einen elektrisch leitenden, schwenkbar gelagerten Kontakthebel (17), der leitend mit einer Ausgangsklemme (13) verbunden ist, sowie einen stationären Kontakt (16) aufweist,
**dadurch gekennzeichnet**,
daß jeder schwenkbare Kontakthebel (17) an einer Schwenkachse (20) aus einem elektrisch isolierenden Werkstoff gelagert ist, die nur im Schwenkhebellagerbereich (19) elektrisch leitend ist und bei Auftreten eines Fehlerstroms und gleichzeitigem Versagen eines Bauteils der Funktionskette axial zur Trennung der elektrischen Verbindung im Schwenkhebellagerbereich (19) verlagerbar ist.

2. Fehlerstromschutzschalter nach Anspruch 1,
**dadurch gekennzeichnet**,
daß für die axiale Verlagerung der Schwenkachse (20) eine elektrisch zündbare Treibladung (28) vorgesehen ist.

3. Fehlerstromschutzschalter nach Anspruch 2,
**dadurch gekennzeichnet**,
daß die Treibladung (28) an ein stirnseitiges Ende der Schwenkachse (20) angreift.

4. Fehlerstromschutzschalter nach Anspruch 2,
**dadurch gekennzeichnet**,
daß die Schwenkachse (20) quergeteilt ist, wobei an den zueinander weisenden Enden der Schwenkachse (23, 24) jeweils ein radial erweiterter hälftiger Treibladungs-Aufnahmeabschnitt (25, 26) gebildet ist.

5. Fehlerstromschutzschalter nach Anspruch 4,
**dadurch gekennzeichnet**,
daß die hälftigen Treibladungs-Aufnahmeabschnitte (25, 26) an einem rohrförmigen Element (27) geführt sind, in dem die Treibladung (28) angeordnet ist und das eine vorzugsweise mittige Wandbohrung (29) für den Eintritt einer elektrischen Zündeinrichtung aufweist, wobei bei Zündung der Treibladung (28) an beiden Enden die Achsabschnitte (23, 24) zur axialen Auseinanderverschiebung gleichmäßig beaufschlagbar sind.

6. Fehlerstromschutzschalter nach einem der Ansprüche 2 bis 5,
**dadurch gekennzeichnet**,
daß die elektrische Zündeinrichtung über ein Zeitglied steuerbar ist, das für das Prüfen des Versagens von Bauteilen der Funktionskette vorgesehen ist.

7. Fehlerstromschutzschalter nach Anspruch 6,
**dadurch gekennzeichnet**,
daß das Zeitglied auf eine vorgegebene Auslösezeit des Fehlerstromschutzschalters abgestimmt ist.

## Claims

1. Residual or fault current operated safety switch (10) having a housing (11) which comprises input and output terminals (12 or 13, respectively) and in which a functional arrangement is provided which consists of a summation current transformer, a release relay and a switching kinematics system for contact arrays (15), wherein each contact array (15) includes an electrically conductive contact lever (17) supported for pivoting, which is conductively connected to an output terminal (13), as well as a stationary counter contact (16),
**characterised** in
that each pivotable contact lever (17) is supported on a pivoting axis (20) made of an electrically insulating material, which axis is electrically conductive only in the region (19) of the bearing of said pivoted lever and which is adapted to be axially displaced for separation of the electrical connection in the area of the bearing of the pivoted lever upon occurrence of a residual or fault current and the simultaneous failure of one element in the functional arrangement.

2. Residual or fault current operated safety switch according to Claim 1,
**characterised** in
that an electrically ignitable propellant charge (28) is provided for said axial displacement of said pivoting axis (20).

3. Residual or fault current operated safety switch according to Claim 2,
**characterised** in
that said propellant charge (27) acts upon a face end of said pivoting axis (20).

4. Residual or fault current operated safety switch according to Claim 2,
**characterised** in
that said pivoting axis (20) is subdivided in the transverse direction, with a radially flared half of a propellant charge-receiving section (25, 26) being formed on each of the ends of said pivoting axis (23, 24) which are pointing towards each other.

5. Residual or fault current operated safety switch according to Claim 4,
**characterised** in
that said halves of said propellant charge-receiving sections (25, 26) are guided on a tubular element (27) in which said propellant charge (27) is disposed and which presents a preferably central bore (29) in the wall for the entry of an electrical ignition device, with said axial sections (23, 24) being adapted to be uniformly acted upon for axial displacement apart from each other when said propellant charge (28) is ignited on both ends.

6. Residual or fault current operated safety switch according to any of the Claims 2 to 5,
**characterised** in
that said electrical ignition device is controllable via a timer element which is provided for testing components of the functional chain for failure.

7. Residual or fault current operated safety switch according to Claim 6,
**characterised** in
that said timer element is matched with a predetermined release period of the residual or fault current operated safety switch.

## Revendications

1. Disjoncteur de protection contre les courants de fuite (10), avec un boîtier (11) présentant des bornes d'entrée et de sortie (12, 13) dans lequel est prévue une chaîne fonctionnelle, constituée d'un convertisseur de courant de somme, d'un relais de déclenchement ainsi que d'une cinématique de commutation pour des dispositifs à contact (15), chaque dispositif à contact (15) présentant un levier à contact (17) monté pivotant, conducteur de l'électricité, relié de façon conductrice à une borne de sortie (13), ainsi qu'un contact stationnaire (16), caractérisé en ce que chaque levier à contact (17) pivotant est monté à rotation sur un axe de pivotement (20) constitué d'un matériau isolant de l'électricité, qui n'est conducteur de l'électricité que dans la plage de pivotement (19) du levier pivotant, et, en cas d'apparition d'un courant de fuite et de panne simultanée d'un composant de la chaîne fonctionnelle, est déplaçable axialement, pour assurer la coupure de la liaison électrique dans la plage de pivotement (19) du levier pivotant.

2. Disjoncteur de protection contre les courants de fuite selon la revendication 1, caractérisé en ce qu'une charge propulsive (28) allumable électriquement est prévue pour assurer le déplacement axial de l'axe de pivotement (20).

3. Disjoncteur de protection contre les courants de fuite selon la revendication 2, caractérisé en ce que la charge propulsive (20) agit sur une extrémité frontale de l'axe de pivotement (20).

4. Disjoncteur de protection contre les courants de fuite selon la revendication 2, caractérisé en ce que l'axe de pivotement (20) est divisé transversalement, chaque fois un tronçon de logement de charge propulsive (25, 26), constituant une moitié, s'élargissant radialement, étant constitué aux extrémités, tournées l'une vers l'autre, de l'axe de pivotement (23, 24).

5. Disjoncteur de protection contre les courants de fuite selon la revendication 4, caractérisé en ce que les tronçons de logement de charge propulsive (24, 26), constituant des moitiés, sont guidés sur un élément tubulaire (27) dans lequel la charge propulsive (28) est disposée et qui présente un perçage de paroi (29), de préférence centré, pour l'entrée d'un dispositif allumeur électrique, où, en cas d'allumage de la charge propulsive (28), les tronçons axiaux (23, 24), situés aux deux extrémités, étant susceptibles d'être sollicités simultanément pour obtenir un déplacement axial d'écartement.

6. Disjoncteur de protection contre les courants de fuite selon l'une des revendications 2 à 5, caractérisé en ce que le dispositif allumeur électrique est susceptible d'être commandé par un organe de temporisation prévu pour la vérification de la panne de composants de la chaîne fonctionnelle.

7. Disjoncteur de protection contre les courants de fuite selon la revendication 6, caractérisé en ce que l'organe de temporisation est conçu pour un temps de déclenchement prédéterminé du disjoncteur de protection contre les courants de fuite.
